# EUROPÄISCHE PATENTSCHRIFT

(11) **EP 2 844 456 B1**
(45) Veröffentlichungstag und Bekanntmachung des Hinweises auf die Patenterteilung: **28.09.2022**
(21) Anmeldenummer: 13719715.8
(22) Anmeldetag: 11.04.2013
(51) Int. Cl.: B30B 1/26, B30B 11/02, B30B 15/02, B30B 1/28, B30B 15/14

(54) **PULVERPRESSE**
POWDER PRESS
PRESSE À POUDRE

(30) Priorität: 02.05.2012 DE 102012103807
(43) Veröffentlichungstag der Anmeldung: 11.03.2015
(73) Patentinhaber: Komage-Gellner Maschinenfabrik KG, 54427 Kell am See (DE)
(72) Erfinder: HEMMER, Nicolas, 54427 Kell am See (DE); FLESCH, Johannes, 54290 Trier (DE)
(74) Vertreter: Patentanwälte Bernhardt / Wolff Partnerschaft mbB
(86) Internationale Anmeldenummer: PCT/DE2013/100133
(87) Internationale Veröffentlichungsnummer: WO 2013/163988

(56) Entgegenhaltungen:
- EP-A1- 2 311 587
- WO-A1-2012/022720
- WO-A2-2010/042963
- DE-A1- 4 114 880
- DE-A1- 10 011 859
- DE-A1-102009 055 739
- JP-A- H0 557 498
- JP-A- H01 104 500

## Beschreibung

Die Erfindung betrifft eine Presse zur Herstellung von Presslingen aus Pulvermaterial, das durch einander entgegenwirkende Stempel in einer Matrize gepresst wird, mit einer Aufnahme für einen unteren Stempel, die feststehend an einem Trägerrahmengestell abgestützt ist, mit einer durch kurbelgetriebene Zugstangen bewegbaren Aufnahme für einen oberen Stempel und mit einer Antriebseinrichtung für die Matrize.

Eine solche Pulverpresse ist aus DE 41 14 880 A1 bekannt. Der obere Stempel dieser bekannten Pulverpresse wird durch vertikale Zugstangen bewegt, die über Pleuelstangen an Exzenter angelenkt sind. Die Exzenter befinden sich auf einer in einem Fußteil der Pulverpresse untergebrachten Hauptwelle, die durch ein Schneckengetriebe angetrieben wird. Entsprechend stehen die vertikale Position des oberen Stempels und der Drehwinkel der Hauptwelle in einem sinus- bzw. cosinusförmigen Zusammenhang. Die Pulverpresse arbeitet nach dem sog. Abzugsverfahren, d.h. zur Freisetzung des hergestellten Presslings wird die Matrize nach dem Pressvorgang nach unten bewegt, so dass der untere Stempel den Pressling aus der Matrize herausdrückt. Zur Bewegung der Matrize dient ein hydraulischer Antrieb. Aus JP H05 57498 A geht eine Pulverpresse mit einem kurbelgetriebenen Oberstempel und einem elektromechanischen Antrieb für die Matrize hervor.

Aus JP H01 104500 A geht eine Pulverpresse gemäss dem Oberbegriff des Anspruchs 1 mit einem oberen und einem unteren Pressstempel hervor, wobei sowohl der obere als auch untere Pressstempel jeweils durch einen Elektromotor antreibbar ist.

Der Erfindung liegt die Aufgabe zugrunde, eine neue Pulverpresse der eingangs genannten Art zu schaffen, die eine präzisere Steuerung der Bewegung der Matrize ermöglicht.

Eine Pulverpresse mit den Merkmalen des Anspruchs 1 löst diese Aufgabe.

Erfindungsgemäß sind ein durch kurbelgetriebene Zugstangen bewegter oberer Stempel und eine elektromechanisch durch einen Elektromotor und dazu koaxialen Gewindetrieb bewegte Matrize miteinander kombiniert. Vorteilhaft erlaubt in dieser Kombination der elektromechanische Antrieb eine exakt auf die Bewegung des oberen Stempels abgestimmte Bewegung der Matrize.

Vorzugsweise weist der elektromechanische Antrieb zumindest einen Torquemotor auf, der ein über den nahezu gesamten Drehzahlbereich konstantes Drehmoment erzeugt.

Der Rotor des Elektromotors steht zweckmäßig in direkter Antriebsverbindung mit dem Gewindetrieb, insbesondere der Gewindestange des Gewindetriebs, ggf. über eine bei hoher Belastung durchdrehende Rutschkupplung.

Insbesondere kann es sich bei dem Rotor des Elektromotors um eine Hohlwelle handeln, innerhalb der sich in einer weiteren vorteilhaften Ausführungsform der Erfindung der Gewindetrieb platzsparend zumindest teilweise anordnen lässt.

Die Gewindestange eines Gewindetriebs ist an einem Trägerrahmengestell der Pulverpresse axial und radial gelagert. Vorteilhaft hält diese Lagerung durch die Gewindestange zu übertragende Lasten in beiden axialen Richtungen von dem Elektromotor fern.

Bei der genannten Lagerung kann es sich z.B. um eine Axial-Pendelrollenlagerung handeln.

Der Gewindetrieb selbst umfasst vorzugsweise einen Rollen-, Kugel- oder Planeten-Wälz-Gewindetrieb.

In vorteilhafter Ausgestaltung der Erfindung weist der elektromechanische Antrieb eine die Einleitung von Drehmomenten in die Matrize verhindernde Drehsicherung auf. Der Gewindetrieb setzt somit die Drehbewegung des Elektromotors in eine reine Linearbewegung der Matrize um.

In weiterer vorteilhafter Ausgestaltung der Erfindung ist ein Messsystem zur direkten Messung der Position der Matrize vorgesehen. Vorzugsweise erfasst darüber hinaus ein Drehgeber die Drehzahl des Elektromotors.

Vorzugsweise ist der Drehgeber koaxial zu dem Elektromotor angeordnet.

In einer weiteren vorteilhaften Ausführungsform ist für den Matrizenantrieb eine Kühlung, insbesondere eine Wasserkühlung vorgesehen, welche eine Erhitzung des Elektromotors, insbesondere bei hoher Betriebstaktfrequenz, verhindert und damit eine höhere Leistung im Dauerbetrieb ermöglicht.

Vorteilhaft kann ferner eine Bremseinrichtung vorgesehen sein, die im stromlosen Zustand des Elektromotors ungewollten Drehungen des Gewindetriebs entgegenwirkt.

In weiterer Ausgestaltung der Erfindung ist eine Steuerung vorgesehen, welche die Position der Matrize in Abhängigkeit von der Winkelposition des Kurbeltriebs der Zugstangen oder direkt der Position des Oberstempels anhand eines vorgegebenen, vorzugsweise freiprogrammierbaren Zusammenhangs zwischen den betreffenden Positionen einstellt. Das oben genannte Messsystem zur direkten Messung der Position der Matrize und der die Drehzahl des Elektromotors erfassende Drehgeber sind neben einem die Winkelposition des Kurbeltriebs erfassenden Drehgeber Bestandteile dieser Steuerung.

Die Erfindung wird nachfolgend anhand eines Ausführungsbeispiels und der beiliegenden, sich auf dieses Ausführungsbeispiel beziehenden Zeichnungen weiter erläutert. Es zeigen:
- Fig. 1: eine Pulverpresse nach der Erfindung in Frontansicht,
- Fig. 2: eine den Pressvorgang in der Pulverpresse von Fig. 1 erläuternde Darstellung, und
- Fig. 3: eine In der Pulverpresse von Fig. 1 verwendete Baugruppe für den Antrieb der Matrize.

Eine in Fig. 1 gezeigte Pulverpresse weist ein auf einem Trägerboden 1 aufstellbares Trägerrahmengestell auf. Von einem im Umriss quaderförmigen Hauptsockel 2 des Trägerrahmengestells erstrecken sich vertikale Trägersäulen 3.

In dem Hauptsockel 2 ist nahe dem Sockelboden eine Hauptwelle 5 mit Exentern an Ihren Enden untergebracht. An die Exzenter ist jeweils eine Pleuelstange 6 angelenkt. Die Pleuelstangen 6 stehen in Gelenkverbindung mit sich vertikal entlang der vertikalen Trägersäulen 3 erstreckenden Zugstangen 7. Ein nicht gezeigter Drehgeber erfasst die Winkelposltfon dieses Kurbeltriebs.

Die Hauptwelle 5 lässt sich mit Hilfe eines Hochleistungsschneckengetriebes 8 um Ihre horizontale Achse drehen. Das Hochleistungsschneckengetriebe 8 steht in Antriebsverbindung mit einem nicht gezeigten Antriebsmotor.

Die Zugstangen 7 stehen Ober einen Stangenkopf 10 in Verbindung mit einer durch die Zugstangen 7 vertikal bewegbaren Aufnahme 11 für einen in Fig. 2 gezeigten oberen Stempel 12. Durch eine Versteileinrichtung 13 lässt sich die Position des oberen Stempels 12 relativ zum Stangenkopf 10 verändern. Eine bei 14 gezeigte Vorrichtung erzeugt eine in Pressrichtung zusätzliche Bewegung, die in ihrer Kraft frei programmierbar ist.

Zwischen der Aufnahme 11 für den oberen Stempel 12 und einer Aufnahme 9 für einen unteren Stempel 15 ist eine Aufnahme 16 für eine Matrize 17 angeordnet. Der untere Stempel 15 und die Matrize 17 sind wie der obere Stempel 12 in Fig. 2 gezeigt. Die Aufnahme 9 für den unteren Stempel 15 ist feststehend und durch die Trägersäulen 3 des Trägerrahmengestells abgestützt. Die Aufnahme 16 für die Matrize 17 lässt sich dagegen über geführte Stangen 18 vertikal bewegen.

Der Bewegung der Matrizenaufnahme 16 mit der Matrize 17 dient ein Torquemotor 19, der eine zur Motordrehachse koaxiale Gewindestange 20 antreibt. Die Gewindestange 20 bildet mit einer Mutter 21 einen Gewindetrieb, durch den die Drehung der Gewindestange 20 in eine Linearbewegung der Mutter 21 umgesetzt wird. Die den Torquemotor und den Gewindetrieb umfassende Baugruppe ist in Fig. 3 gesondert dargestellt.

Die Mutter 21 liegt gegen eine Platte 22 an, die über die geführten Stangen 18 starr mit der Matrizenaufnahme 16 verbunden ist. Eine an der Platte 22 angreifende Verdrehsicherung 23 sorgt dafür, dass in die Matrizenaufnahme 16 kein Drehmoment eingeleitet wird.

Bei 24 ist die Gewindestange 20 an dem Trägerrahmengestell durch nicht gezeigte Lagerungen radial und axial festgelegt, so dass sie radial und in beiden axialen Richtungen belastbar und der Torquemotor 19 vertikal entlastet ist.

Ein nicht gezeigter, zu dem Torquemotor 19 koaxialer Drehgeber erfasst die Rotordrehzahl. Die Bezugszahl 26 weist auf eine Messeinrichtung hin, welche direkt die vertikale Position der Matrizenaufnahme 16 bzw. der Matrize 17 ermittelt.

Im Betrieb der vorangehend beschriebenen Pulverpresse wird die Matrize 17 mit Hilfe einer (nicht gezeigten) Befüllungseinrichtung mit Pulvermaterial 27 befüllt. wobei die Matrize 17, der obere Stempel 12 und der untere Stempel 15 zueinander die in Fig. 2a gezeigte Position einnehmen.

Bei dem sich anschließenden Pressvorgang werden sowohl der obere Stempel 12 als auch die Matrize 17 nach unten bewegt, während der untere Stempel 15 an Ort und Stelle verbleibt. Fig. 2b zeigt die Positionen der Stempel und der Matrize am Ende des Pressvorgangs.

Um den erzeugten Pressling 28 aus der Matrize zu entfernen, wird nachfolgend die Matrize 17 weiter abgesenkt, während sich der obere Stempel 12 wieder nach oben bewegt. In den in Fig. 2c gezeigten Positionen der Stempel und der Matrize liegt der Pressling 28 frei und kann der Pulverpresse entnommen werden. Gewichtete Verfahrprofile der Matrize ermöglichen die Realisierung weiterer nicht dargestellter Pressverfahren.

Während bei diesen Vorgängen der obere Stempel 12 durch Drehung der Hauptwelle 5 über die Zugstangen 7 vertikal bewegt wird, sorgt der Torquemotor 19 jeweils für die zugehörigen vertikalen Bewegungen der Matrize 17, wobei durch Drehung der Gewindestange 20 die Mutter 21 vertikal linear bewegt und die Bewegung der Mutter über die Platte 22 und die Stangen 18 auf die Matrizenaufnahme 16 und damit die Matrize 17 übertragen wird.

Die Bewegung der Matrize 17 wird in Abhängigkeit vom Signal des oben genannten, die Winkelposition des Kurbeltriebs erfassenden Drehgebers gesteuert. Die Steuerung erfolgt anhand eines vorgegebenen, bei der gezeigten Vorrichtung freiprogrammierbaren Zusammenhangs zwischen der Position der Matrize und dieser Winkelposition. Die Steuervorrichtung berechnet Vorgaben für die durch die Messeinrichtung 26 erfassbare Position der Matrize in Abhängigkeit von der Position des Stangenkopfs 10.

Indem die Matrize 17 durch den Torquemotor 19 in beiden vertikalen Richtungen bewegt werden muss, wird die Axiallagerung 24, bei der es sich in dem gezeigten Ausführungsbeispiel um eine Axial-Pendelrollenlagerung handelt, in beiden vertikalen Richtungen belastet.

Eine nicht gezeigte Bremseinrichtung verhindert Drehungen der Gewindestange 20 im stromlosen Zustand des Torquemotors 19.

Abweichend von dem vorangehend beschriebenen Beispiel könnten über den gezeigten elektromechanischen Antrieb hinaus eine oder mehrere elektromechanisch angetriebene Zusatzachsen vorgesehen sein, z.B. Pressachsen in Form von Ober- und Unterstempeln, die in einer Formkassette untergebracht sind, oder ein elektromechanischer Füllantrieb.

## Patentansprüche

1. Presse zur Herstellung von Presslingen (28) aus Pulvermaterial (27), das durch einander entgegenwirkende Stempel (12,15) in einer Matrize (17) gepresst wird, mit einer Aufnahme (9) für einen unteren Stempel (15), die feststehend an einem Trägerrahmengestell abgestützt ist, mit einer durch kurbelgetriebene Zugstangen (7) bewegbaren Aufnahme (11) für einen oberen Stempel (12) und mit einer Antriebseinrichtung für die Matrize (17), **dadurch gekennzeichnet,**
**dass** die Antriebseinrichtung für die Matrize (17) wenigstens eine elektromechanische Antriebseinheit (19-21) mit zumindest einem Elektromotor (19) und zumindest einen durch eine Gewindestange (20) und eine Mutter (21) gebildeten Gewindetrieb (20,21) umfasst, wobei eine Gewindeachse des
Gewindetriebs (20,21) koaxial zum Rotor des Elektromotors (19) angeordnet ist, der Gewindetrieb (20,21) eine Drehung der Gewindestange (20) in eine Linearbewegung der Mutter (21) umsetzt und die Mutter (21) gegen eine Platte (22) anliegt, die über geführte Stangen (18) starr mit einer Matrizenaufnahme (16) verbunden ist.

2. Presse nach Anspruch 1,
**dadurch gekennzeichnet,**
**dass** der elektromechanische Antrieb (19-21) einen Torquemotor (19) umfasst.

3. Presse nach Anspruch 1 oder 2,
**dadurch gekennzeichnet,**
**dass** der Rotor in direkter Antriebsverbindung mit dem Gewindetrieb (20,21), insbesondere der Gewindestange (20) des Gewindetriebs (20,21), steht.

4. Presse nach Anspruch 3,
**dadurch gekennzeichnet,**
**dass** der Rotor über eine bei hoher Belastung durchdrehende Rutschkupplung in direkter Antriebsverbindung mit dem Gewindetrieb (20,21) steht.

5. Presse nach einem der Ansprüche 1 bis 4,
**dadurch gekennzeichnet,**
**dass** der Rotor des Elektromotors (19) als Hohlwelle ausgebildet ist.

6. Presse nach Anspruch 5,
**dadurch gekennzeichnet,**
**dass** der Gewindetrieb zumindest teilweise innerhalb der Hohlwelle angeordnet ist.

7. Presse nach einem der Ansprüche 3 bis 6,
**dadurch gekennzeichnet,**
**dass** die Gewindestange (20) des Gewindetriebs (20,21) an dem Trägerrahmengestell radial und in beiden axialen Richtungen belastbar gelagert ist.

8. Presse nach einem der Ansprüche 1 bis 7,
**dadurch gekennzeichnet,**
**dass** der Gewindetrieb (20,21) ein Rollen-, Kugel- oder Planeten-Wälz-Gewindetrieb ist.

9. Presse nach einem der Ansprüche 1 bis 8,
**dadurch gekennzeichnet,**
**dass** eine die Einleitung von Drehmomenten in eine Matrizenaufnahme (16) verhindernde Drehsicherung (23) vorgesehen ist.

10. Presse nach einem der Ansprüche 1 bis 9,
**dadurch gekennzeichnet,**
**dass** ein Messsystem (26) zur direkten Messung der Position einer Matrizenaufnahme (16) vorgesehen ist.

11. Presse nach einem der Ansprüche 1 bis 10,
**dadurch gekennzeichnet,**
**dass** ein die Drehzahl des Elektromotors (19) erfassender Drehgeber vorgesehen ist.

12. Presse nach Anspruch 11,
**dadurch gekennzeichnet,**
**dass** der Drehgeber (25) koaxial zu dem Elektromotor (19) angeordnet ist.

13. Presse nach einem der Ansprüche 1 bis 12,
**dadurch gekennzeichnet,**
**dass** der Matrizenantrieb eine Kühlung, insbesondere Wasserkühlung, aufweist.

14. Presse nach einem der Ansprüche 7 bis 13,
**dadurch gekennzeichnet,**
**dass** eine ungewollte Drehungen des Gewindetriebs (20,21) verhindernde Bremseinrichtung vorgesehen ist.

15. Presse nach einem der Ansprüche 1 bis 14,
**dadurch gekennzeichnet,**
**dass** eine Steuerung vorgesehen ist, welche die Position einer Matrizenaufnahme (16) in Abhängigkeit von der Winkelposition des Kurbeltriebs der Zugstangen (7) oder direkt der Position des Stangenkopfs (10) anhand eines vorgegebenen, vorzugsweise bei freiprogrammierbaren Zusammenhangs zwischen den Positionen einstellt.

## Claims

1. Press for producing compact bodies (28) from powder material (27), which is pressed by rams (12, 15) which act counter to one another in a die (17), having a holder (9) for a lower ram (15), said holder being supported on a support frame in a stationary manner, having a holder (11) for an upper ram (12), said holder being movable by crank-driven pull rods (7), and having a drive device for the die (17), **characterized**
**in that** the drive device for the die (17) comprises at least one electromechanical drive unit (19-21) having at least one electric motor (19) and at least one screw drive (20, 21) formed by a threaded rod (20) and a nut (21), wherein a thread axis of the screw drive (20, 21) is arranged coaxially with respect to the rotor of the electric motor (19), the screw drive (20, 21) converts a rotation of the threaded rod (20) into a linear movement of the nut (21) and the nut (21) bears against a plate (22) which is rigidly connected to a die holder (16) via guided rods (18).

2. Press according to Claim 1,
**characterized**
**in that** the electromechanical drive (19-21) comprises a torque motor (19).

3. Press according to Claim 1 or 2,
**characterized**
**in that** the rotor is in direct drive connection with the screw drive (20, 21), in particular the threaded rod (20) of the screw drive (20, 21).

4. Press according to Claim 3,
**characterized**
**in that** the rotor is in direct drive connection with the screw drive (20, 21) via a slip clutch which spins in the case of high loading.

5. Press according to one of Claims 1 to 4,
**characterized**
**in that** the rotor of the electric motor (19) is in the form of a hollow shaft.

6. Press according to Claim 5,
**characterized**
**in that** the screw drive is at least partially arranged within the hollow shaft.

7. Press according to one of Claims 3 to 6,
**characterized**
**in that** the threaded rod (20) of the screw drive (20, 21) is mounted on the support frame so as to be loadable radially and in both axial directions.

8. Press according to one of Claims 1 to 7,
**characterized**
**in that** the screw drive (20, 21) is a roller screw drive, ball screw drive or planetary roller screw drive.

9. Press according to one of Claims 1 to 8,
**characterized**
**in that** a rotation-prevention means (23) which prevents the introduction of torques into a die holder (16) is provided.

10. Press according to one of Claims 1 to 9,
**characterized**
**in that** a measurement system (26) for the direct measurement of the position of a die holder (16) is provided.

11. Press according to one of Claims 1 to 10,
**characterized**
**in that** a rotary encoder which captures the rotational speed of the electric motor (19) is provided.

12. Press according to Claim 11,
**characterized**
**in that** the rotary encoder (25) is arranged coaxially with respect to the electric motor (19).

13. Press according to one of Claims 1 to 12,
**characterized**
**in that** the die drive has a cooling system, in particular a water cooling system.

14. Press according to one of Claims 7 to 13,
**characterized**
**in that** a brake device which prevents undesired rotations of the screw drive (20, 21) is provided.

15. Press according to one of Claims 1 to 14,
**characterized**
**in that** a control system is provided, which sets the position of a die holder (16) in dependence on the angular position of the crank drive of the pull rods (7) or directly on the position of the rod head (10) on the basis of a predefined, preferably freely programmable relationship between the positions.

## Revendications

1. Presse pour la fabrication de comprimés (28) en matériau pulvérulent (27), qui est comprimé par des poinçons (12, 15) s'opposant l'un à l'autre dans une matrice (17), présentant un logement (9) pour un poinçon inférieur (15), qui est appuyé de manière fixe sur un châssis support, présentant un logement (11) pouvant être déplacé par des tiges de traction (7) entraînées par manivelle pour un poinçon supérieur (12) et présentant un dispositif d'entraînement pour la matrice (17), **caractérisée en ce que** le dispositif d'entraînement pour la matrice (17) comprend au moins une unité d'entraînement électromécanique (19-21) présentant au moins un moteur électrique (19) et au moins un entraînement fileté (20, 21) formé par une tige filetée (20) et un écrou (21), un axe fileté de l'entraînement fileté (20, 21) étant agencé coaxialement par rapport au rotor du moteur électrique (19), l'entraînement fileté (20, 21) transformant une rotation de la tige filetée (20) en un déplacement linéaire de l'écrou (21) et l'écrou (21) étant placé contre une plaque (22) qui est reliée, par l'intermédiaire de tiges guidées (18), de manière fixe à un logement de matrice (16).

2. Presse selon la revendication 1, **caractérisée en ce que** l'entraînement électromécanique (19-21) comprend un moteur-couple (19).

3. Presse selon la revendication 1 ou 2, **caractérisée en ce que** le rotor se trouve en liaison d'entraînement directe avec l'entraînement fileté (20, 21), en particulier avec la tige filetée (20) de l'entraînement fileté (20, 21).

4. Presse selon la revendication 3, **caractérisée en ce que** le rotor se trouve en liaison d'entraînement directe avec l'entraînement fileté (20, 21) par l'intermédiaire d'un accouplement à friction qui patine lors d'une sollicitation élevée.

5. Presse selon l'une quelconque des revendications 1 à 4, **caractérisée en ce que** le rotor du moteur électrique (19) est conçu sous forme d'arbre creux.

6. Presse selon la revendication 5, **caractérisée en ce que** l'entraînement fileté est agencé au moins partiellement à l'intérieur de l'arbre creux.

7. Presse selon l'une quelconque des revendications 3 à 6, **caractérisée en ce que** la tige filetée (20) de l'entraînement fileté (20, 21) est logée au niveau du châssis support de manière à pouvoir être sollicitée radialement et dans les deux directions axiales.

8. Presse selon l'une quelconque des revendications 1 à 7, **caractérisée en ce que** l'entraînement fileté (20, 21) est un entraînement fileté à rouleaux, à billes ou planétaire.

9. Presse selon l'une quelconque des revendications 1 à 8, **caractérisée en ce qu'**une sécurité de rotation (23) empêchant l'introduction de couples de rotation dans un logement de matrice (16) est prévue.

10. Presse selon l'une quelconque des revendications 1 à 9, **caractérisée en ce qu'**un système de mesure (26) destiné à la mesure directe de la position d'un logement de matrice (16) est prévu.

11. Presse selon l'une quelconque des revendications 1 à 10, **caractérisée en ce qu'**un capteur de rotation détectant la vitesse de rotation du moteur électrique (19) est prévu.

12. Presse selon la revendication 11, **caractérisée en ce que** le capteur de rotation (25) est agencé coaxialement par rapport au moteur électrique (19).

13. Presse selon l'une quelconque des revendications 1 à 12, **caractérisée en ce que** l'entraînement de la matrice présente un refroidissement, en particulier un refroidissement à eau.

14. Presse selon l'une quelconque des revendications 7 à 13, **caractérisée en ce qu'**un dispositif de freinage empêchant des rotations non souhaitées de l'entraînement fileté (20, 21) est prévu.

15. Presse selon l'une quelconque des revendications 1 à 14, **caractérisée en ce qu'**une commande est prévue, laquelle commande règle la position d'un logement de matrice (16) en fonction de la position angulaire de l'entraînement à manivelle des tiges de traction (7) ou directement de la position de la tête de tige (10) à l'aide d'une relation prédéfinie, de préférence pouvant être programmée librement, entre les positions.
